# EUROPÄISCHE PATENTSCHRIFT

(11) **EP 1 622 803 B1**
(45) Veröffentlichungstag und Bekanntmachung des Hinweises auf die Patenterteilung: **05.07.2006**
(21) Anmeldenummer: 04731849.8
(22) Anmeldetag: 10.05.2004
(51) Int. Cl.: B61L 5/10

(54) **EINRICHTUNG ZUM FERN BERWACHEN VON WEICHENANTRIEBEN**
DEVICE FOR THE REMOTE SUPERVISION OF POINT MECHANISMS
SYSTEME POUR CONTROLER A DISTANCE DES MOTEURS D'AIGUILLE

(30) Priorität: 09.05.2003 AT 3232003
(43) Veröffentlichungstag der Anmeldung: 08.02.2006
(73) Patentinhaber: VAE EISENBAHNSYSTEME GMBH, 8740 Zeltweg (AT); VAE GmbH, 1010 Wien (AT)
(72) Erfinder: OBERHOFFNER, Wolfgang, A-8740 Zeltweg (AT); BERLIZ, Gerhard, A-8720 Knittelfeld (AT)
(74) Vertreter: Haffner, Thomas M.
(86) Internationale Anmeldenummer: PCT/AT2004/000163
(87) Internationale Veröffentlichungsnummer: WO 2004/098976

(56) Entgegenhaltungen:
- DE-A- 3 330 869
- DE-A- 3 638 681
- DE-A- 19 819 162

## Beschreibung

Die Erfindung bezieht sich auf eine Einrichtung zum Fernüberwachen von über vier Leitungen z.B. drehstrombetriebenen Weichenantrieben oder eines über vier Leitungen betriebenen Überwachungsstromkreises mit in Abhängigkeit von der Position der Weiche geschalteten Kontakten, über die sich nach dem Erreichen der jeweiligen Endlage ein über die vier Leitungen geführter Überwachungsstromkreis für einen z.B. gleichspannungsgespeisten Weichen-Überwacher schließt, wobei eine Mehrzahl von in Schienenlängsrichtung versetzt angeordneten Prüfebenen vorgesehen ist und in jeder Prüfebene wenigstens vier Schaltkontakte miteinander verschaltet und derart mit bewegten Teilen des Weichenantriebs oder der Weiche, z.B. einer Prüferstange, zusammenwirken, dass sich in einer Endlage jeweils zwei Schaltkontakte in geschlossener und zwei Schaltkontakte in offener Schaltstellung befinden und die Schaltstellung jedes Schaltkontaktes bei Umstellung in die andere Endlage einmal geändert wird.

Eine Einrichtung der eingangs genannten Art ist beispielsweise der EP 0 052 759 A2 zu entnehmen. Bei dieser bekannten Einrichtung wird von einem elektronischen Stellwerk zum Speisen und Fernüberwachen von einem mit vier Leitungen drehstrombetriebenen Weichenantrieb ausgegangen. In den Sternpunktverbindungen der Motorwicklungen sind vom Antrieb gesteuerte Kontakte angeordnet, über die die Motorwicklungen beim Schließen von Anschaltkontakten an das Drehstromnetz anschaltbar sind, und über die sich nach dem Umlaufen des Antriebs und Erreichen der jeweils neuen Endlage ein über die vier Leitungen und die drei Wicklungen des Antriebs geführter Überwachungsstromkreis für eine in der Regel mit Gleichspannung gespeiste Weichenkontrollschaltung schließt. Die Motorwicklungen sind während des Umlaufens bei korrektem Betrieb symmetrisch gespeist und wenigstens im Auslaufen asymmetrisch gespeist. Die Überwachungseinrichtung reagiert über jeweils zugeordnete Dioden und über Anschlusskontakte eines Laufrichtungswählers auf die Überwachungsströme, wobei dann, wenn die Weiche eine der beiden Endlagen einnimmt, der Stellstrom abgeschaltet und die Überwachungsspannung aufgeschaltet ist. Nach dem Umlaufen des Antriebs und dem Erreichen der jeweils neuen Endlage schließt sich der über zwei der vier Endlagenkontakte, die drei Motorwicklungen und die vier Drehstromleitungen geführte Überwachungsstromkreis, sodass ein auf diese Weise ausgebildeter Stromkreis die korrekte Funktion der Endlagenschalter signalisiert. Weitere Einrichtungen der eingangs genannten Art sind beispielsweise der DE 36 38 681 A1 zu entnehmen, bei welcher eine Fernüberwachung von Drehstromweichenantrieben durch zwei stromrichtungsempfindliche Indikatoren, die einander über Anschlusskontakte eines Laufrichtungswählers parallel geschaltet sind, vorgenommen wird. Eine Überwachungsgleichspannungsquelle führt den beiden Indikatoren über die Drehstromleitung, die Motorwicklungen des Antriebs und die Endlagenkontakte ein Steuerpotential zu, sofern der Antrieb eine seiner Endlagen einnimmt.

Aus der DE 198 19 162 A1 ist eine weitere Einrichtung dieser Art für eine Weiche mit mehreren Weichenantrieben zu entnehmen. Die Endlagen der Weichenantriebe werden dadurch überwacht, dass entsprechende Endlagenmeldungen der einzelnen weiteren Weichenantriebe zu einer Summenmeldung zusammengefasst werden. Die Schaltung soll hierbei sicherstellen, dass der Überwachungsstromkreis nur zustande kommt, wenn alle jeweils gemeinsam überwachten Antriebe die gleiche Endlage einnehmen. Bei abgespalteten Weichenantrieben wird die Grundstellung aller Anschaltrelais überwacht.

Bei der eingangs genannten, aus der EP 0 052 759 A2 bekannt gewordenen Einrichtung wurde eine Reihe zusätzlicher Überwachungen vorgenommen und zentral erfasst. Gemeinsam ist den bekannten Einrichtungen, dass dann, wenn die Ausbildung für eine Mehrzahl von Prüfebenen ohne prinzipielle Änderung des Leitungsaufwandes eingesetzt werden soll, die zu einer Summenmeldung zusammengefassten Signale in bestimmten Sonderfällen nicht geeignet sind, alle Schalter zu überwachen und daher Fehlstellungen eines Schalters dazu führen können, dass ein Überwachungsstromkreis immer noch aufgebaut werden kann und die entsprechende Fehlermeldung nicht erfolgt bzw. nicht ausgewertet werden kann.

Ausgehend von der eingangs beschriebenen Einrichtung zum Speisen und Fernüberwachen von über vier Leitungen drehstrombetriebenen Weichenantrieben zielt nun die vorliegenden Erfindung darauf ab, ohne Erhöhung des Leitungsaufwandes und ohne nennenswerte Adaptierungsarbeit eine sichere Überwachung mehrerer Prüfebenen der gleichen Weiche zu gewährleisten und mit einer einzigen Überwachungseinheit eine sichere Kontrolle aller Schalter einer Mehrzahl von Prüfebenen der gleichen oder mehreren Weichen vornehmen zu können. Zur Lösung dieser Aufgabe besteht die erfindungsgemäße Einrichtung im wesentlichen darin, dass die Schaltkontakte mehrerer Prüfebenen derart miteinander verschaltet sind, dass in den jeweiligen Endlagen alle geschlossenen Schaltkontakte der miteinander verbundenen Prüfebenen zur Ausbildung jeweils eines Überwachungsstromkreises in Serie geschaltet sind. Während bei den bekannten Ausbildungen jeweils immer nur ein Teil der Schalter in Serie geschaltet war und andere Schalter parallel geschaltet waren, wird durch die erfindungsgemäße Ausbildung, die Schaltkontakte mehrerer Prüfebenen derart miteinander zu verschalten, dass alle geschlossenen Schaltkontakte, d.h. alle für die Ausbildung des Prüfstromkreises leitenden Verbindungen, in Serie geschaltet sind, tatsächlich nur dann ein Summensignal gebildet und der Überwachungsstromkreis geschlossen, wenn tatsächlich alle Schalter mehrerer Prüfebenen funktionstüchtig sind und die Weiche korrekt umgestellt wurde.

Für die korrekte Funktion und die erforderliche Überprüfung ist aber nun nicht nur die Schalterposition für sich gesehen sondern auch die jeweilige Zeit, welche vom Drehstrommotor für den Umstellvorgang benötigt wird, als wesentliches Kriterium für die korrekte Funktion der Weiche und ihre Sicherheit auszuwerten. Die Ausbildung ist hierbei, wie an sich bekannt, so getroffen, dass Motorwicklungen eines Drehstrommotors mit den Schaltkontakten in Serie geschaltet und über diese an das Drehstromnetz anschaltbar sind, wobei in besonders vorteilhafter Weise die Ausbildung so getroffen ist, dass der der einen Endlage entsprechende Überwachungsstromkreis und der der anderen Endlage entsprechende Überwachungsstromkreis miteinander verbunden sind, sodass die Überwachungsstromkreise bei Auftreten einer Fehlfunktion wenigstens eines Schaltkontaktes oder Fehlumstellung der Weiche in wenigstens einer Prüfebene zu einer Sternpunktverbindung verschaltet werden. Bei Auftreten einer Fehlfunktion eines Schaltkontaktes kann es bei dieser Schaltungsanordnung zu einer neuen Sternpunktverbindung kommen, wobei aus den Parametern Umstellzeit und Stromaufnahme des Drehstromantriebs unmittelbar auf die korrekte Funktion oder auf eine Fehlfunktion geschlossen werden kann.

Sowohl in der Melde- als auch in der Stellbetriebsweise ist eine absolute Potentialtrennung zwischen Logik und Leistungsbereich zu gewährleisten. Wie eingangs bereits erwähnt, handelt es sich bei der Spannung im Überwachungsstromkreis in der Regel um eine Gleichspannung, wohingegen der Leistungsbereich in der Regel von einer Drehstromquelle gespeist wird. Bei einem Stellvorgang ist dafür zu sorgen, dass der Antrieb bei Erreichen der Endlage abgeschaltet wird, um die entsprechende Potentialtrennung für die nachfolgende Überprüfung zu gewährleisten. Wenn nun die Endlage nicht erreicht wird, muss der Antrieb nach einer maximal zulässigen Laufzeit abgeschaltet werden, wobei dann durch Überprüfung der Summensignale unmittelbar ein Fehler erkannt bzw. ausgewertet werden kann.

Die erfindungsgemäße Schaltungsanordnung, welche eine Mehrzahl von Prüfebenen miteinander verbindet, kann mit konventionellen Schaltern bzw. Schaltkontakten oder gesteuerten Kontakten verwirklicht werden, sodass sich der einzige Aufwand darauf beschränkt, die Kontakte in der richtigen Weise zu verschalten, um die gewünschte Serienschaltung in jeder Position zu ermöglichen. Die Ausbildung ist hierbei mit Vorteil so getroffen, dass jeweils zwei Schaltkontakte einer Prüfebene, welche voneinander verschiedene Schaltstellungen aufweisen, in einem Schalterbauteil zusammengefasst sind und mit einem gemeinsamen Betätigungsglied zusammenwirken. Prinzipiell müssen Schaltkontakte einer Prüfebene nicht notwendigerweise redundant sein. Um die für die erfindungsgemäße Serienschaltung erforderliche Redundanz aber auch in diesen Fällen zu gewährleisten, muss die Gesamtzahl der Schaltkontakte den Redundanzkriterien genügen. Zu diesem Zweck ist die Ausbildung so getroffen, dass die Summe der Schaltkontakte aller Prüfebenen einem ganzzahligen Vielfachen von 8 entspricht. Mit einer derartigen Anzahl von Schaltkontakten und der entsprechenden kreuzweisen Verschaltung bzw. selbstüberwachenden Bauweise in einer ersten Prüfebene gelingt es in allen Schaltpositionen Nebenschlüsse bzw. Parallelschaltungen mit Sicherheit zu vermeiden, sodass die geforderte Serienschaltung, mit welcher ein Summensignal für sämtliche zu überwachende Schaltkontakt korrekt ermittelt werden kann, tatsächlich immer gewährleistet ist.

Bei der bevorzugten Ausbildung ist die erfindungsgemäße Einrichtung derart weitergebildet, dass wenigstens zwei Schaltkontakte in derselben Schaltstellung und derselben Endlage in Serie geschaltet sind, wobei weiters bevorzugt zwei Schaltkontakte mit voneinander verschiedener Schaltstellung eines Schalterbauteils für dieselbe Endlage miteinander verknüpft sind. Dadurch wird eine verbesserte Ausfallsoffenbarung gewährleistet.

Schließlich kann die Ausbildung auch derart getroffen werden, dass drei Schaltkontakte, wovon wenigstens zwei voneinander verschiedene Schaltstellungen aufweisen, in einem Schalterbauteil zusammengefasst sind und mit einem gemeinsamen Betätigungsglied zusammenwirken. In diesem Fall sind somit nicht zwei, sondern drei Schaltkontakte jeweils in einem Bauteil integriert und gemeinsam betätigt, wobei in der Prüfebene zwei derartige Schalterbauteile angeordnet werden können, sodass insgesamt sechs Schaltkontakte angeordnet sind.

Um die Betriebssicherheit zu erhöhen sind weitere Randbedingungen zu beachten, wobei insbesondere die Beschaltung der ersten Prüfebene für die vollständige Serienschaltung unabhängig von der jeweiligen Position besondere Beachtung erfordert. Die Ausbildung kann hierbei entweder so getroffen sein, dass in einer ersten der miteinander verbundenen Prüfebenen eine gesonderte, selbstüberwachende Überprüfungseinheit angeordnet ist, oder so getroffen sein, dass die einer ersten der miteinander verbundenen Prüfebenen zugeordneten Schalterbauteile untereinander kreuzweise verschaltet sind. In beiden Fällen wird in der ersten Prüfebene sichergestellt, dass es zu keinen unerwünschten Nebenschlüssen kommen kann und tatsächlich in der Folge die Serienschaltung für alle geschlossenen Kontakte jeweils einer Mehrzahl von Prüfebenen immer gewährleistet ist.

Die Erfindung wird nachfolgend anhand von in der Zeichnung schematisch dargestellten Ausführungsbeispielen der verschiedenen Schaltzustände näher erläutert. In dieser zeigen Fig.1 bis 8 eine Überwachungseinrichtung gemäß dem Stand der Technik, Fig.9 einen schematischen Aufbau der erfindungsgemäßen Überwachungseinrichtung und Fig.10 bis 16 Schaltbilder der erfindungsgemäßen Überwachungseinrichtung in den verschiedenen Zuständen der Weiche.

In Fig.1 ist schematisch ein Weichenantrieb 1 dargestellt, der über vier Zuleitungen 2, 3, 4 und 5 gespeist und von einem Stellwerk aus steuer- und überwachbar ist. Der Antrieb 1 weist einen Drehstrommotor mit den Wicklungen U, V und W auf, die in bekannter Weise mit den Schaltkontakten 6, 7, 8 und 9 verbunden sind. Als Stromversorgungseinrichtung für die Umstellung des Antriebs dient ein dreiphasiges Drehstromnetz mit den Phasen L1, L2, L3 sowie dem gemeinsamen Mittelpunktleiter Mp. Ferner ist in bzw. zwischen zwei der drei Außenleiter L1, L2 und L3 ein nicht näher dargestellter Weichenlaufrichtungswähler geschaltet, über den beispielsweise die Phasenlage der auf den Außenleitern L1 und L2 fließenden Ströme für den Rechts- bzw. Linkslauf des Antriebs vertauschbar ist. In Fig.1 sind die Schaltkontakte 6, 7, 8 und 9 derart geschaltet, dass die Phasen L1, L2 und L3 zu einem Sternpunkt 10 zusammengeschaltet sind, sodass der Drehstrommotor mit voller Leistung betrieben werden kann.

In Fig. 2a und 2b sind beispielhaft zwei Ausbildungen von Schalterbauteilen 11 und 12 dargestellt, in welchen jeweils zwei Schaltkontakte zusammengefasst sind. Der Schalterbauteil 11 weist die Schaltkontakte 6 und 7, der Schalterbauteil 12 die Schaltkontakte 8 und 9 auf. Den in jeweils einem Schalterbauteil 11 bzw. 12 angeordneten Schaltkontakten 6, 7 bzw. 8, 9 ist ein gemeinsames Betätigungsglied 13 zugeordnet, welches beispielsweise mit in einer Prüferstange 14 ausgebildeten Nuten 15 und 16 zusammenwirkt. In Fig.2 rastet das Betätigungsglied 13 des Schalterbauteils 12 in der Nut 15 ein und befindet sich daher in der entspannten Lage. Der Schalterbauteil 11 hingegen befindet sich in der gespannten Lage. Die in Fig.2 dargestellten Schalterstellungen entsprechen einer der beiden Endlagen der Weichenzunge oder eines beweglichen Herzstücks. In der anderen Endlage befindet sich der Schalterbauteil 12 in der gespannten und der Schalterbauteil 11 in der entspannten Lage. Während der Umstellbewegung sind beide Schalterbauteile 11, 12 gespannt. Die beiden Schaltkontakte 6, 7 bzw. 8, 9 der Schalterbauteile 11 und 12 befinden sich in voneinander verschiedenen Schaltstellungen.

Dabei ergibt sich in der rechten Endlage das in Fig.3 dargestellte Schaltbild. In dieser rechten Endlage werden die Zuleitungen 2, 3, 4, 5 stellwerkseitig derart zusammengeschaltet, dass sich ein Überwachungsstromkreis über die vier Speiseleitungen 2, 3, 4, 5 und die drei Motorwicklungen U, V, W ausbilden kann. Der Überwachungsstromkreis ist als Gleichspannungsstromkreis mit einer Speisespannung von 60 Volt ausgebildet. Bei korrekter Einnahme der rechten Endlage wird der Überwachungsstromkreis geschlossen und verläuft über die Zuleitung 2, die Motorwicklung V, den Schaltkontakt 8, die Zuleitung 3, das Überwachungsrelais Wü, die Zuleitung 4, die Motorwicklung U, den Schaltkontakt 7, die Motorwicklung W und die Zuleitung 5.

In Fig.4 ist angenommen, dass der Stellrechner des Stellwerks den Stellbefehl zum Umsteuern der Weiche ausgegeben hat und damit stellwerkseitig der Überwachungsstromkreis geöffnet und der Speisestromkreis für den Antriebsmotor geschlossen wird. Die Wicklung V des Antriebsmotors liegt an der Phasenspannung, die Wicklungen U und W an der verketteten Phasenspannung zwischen den Phasen L2 und L3. Der Antriebsmotor beginnt umzulaufen, ohne dass jedoch zunächst die Schalterkontakte 6, 7, 8, 9 umgeschaltet werden. In dieser Anlaufphase läuft der Motor mit einem Drehmoment von ca. 70 % an. In der Anlaufphase werden nun die Schaltkontakte 8, 9 umgeschaltet, da das Betätigungsglied 13 des Schalterbauteils 12 aus der Nut 15 der Prüferstange herausgedrückt wird. Es ergibt sich die in Fig.1 dargestellte Verschaltung, in welcher die Motorwicklungen in Stern geschaltet sind.

In Fig.5 sind die Speisestromkreise des Antriebs in der Auslaufphase kurz vor dem Abschalten des Antriebsmotors dargestellt. In dieser Phase haben auch die Schaltkontakte 6, 7 ihre Schaltstellung geändert und damit die Sternpunktverbindung der Motorwicklungen aufgetrennt. Der Motor wird nun asymmetrisch über die Phasenspannung und die verkettete Phasenspannung erregt, wobei der Motor mit ca. 70 % des Drehmoments weiterläuft. Über den Mittelpunktleiter Mp erkennt das Stellwerk, dass die Umstellung abgeschlossen ist. Im Stellwerk wird daher die Speisespannung für den Drehstrommotor abgetrennt und die Überwachungsspannung für die linke Endlage angelegt. Dabei bildet sich ein in Fig.6 dargestellter Überwachungsstromkreis über die Zuleitung 4, die Motorwicklung U, den Schaltkontakt 6, die Zuleitung 3, das Überwachungsrelais Wü, die Zuleitung 2, die Motorwicklung V, den Schaltkontakt 9, die Motorwicklung W und die Zuleitung 5.

Bei der Darstellung gemäß Fig. 7 ist die Situation dargestellt, bei welcher die Weiche aufgefahren wurde, d.h. von der stumpfen Seite her entgegen der durch den zuletzt ausgeführten Stellauftrag definierten Lage befahren wurde. Dabei haben die beiden Schaltkontakte 6 und 7 ihre Schaltstellung gewechselt. Infolge des Kontaktwechsels wurde der bislang bestehende Überwachungsstromkreis unterbrochen, wobei das Überwachungsrelais Wü abfällt und das Antriebsrelais WA anzieht. Bei Anlegen der Speisespannung ergibt sich wiederum eine Sternverschaltung der Phasen L1, L2, L3, sodass der Drehstrom für eine erneute Umstellung angelegt werden kann.

Bei der Darstellung gemäß Fig.8 ist eine Verschaltung dargestellt, wie sie gemäß dem Stand der Technik bei einer Überprüfungseinrichtung vorgesehen ist, welche mehrere in Schienenlängsrichtung versetzt angeordnete Prüfebenen berücksichtigt. Jede der Prüfebenen 17, 18 und 19 weist eine Prüfschaltung mit zwei Schalterbauteilen mit je zwei Schaltkontakten auf, welche kaskadenförmig zusammengeschaltet sind. Bei der Darstellung gemäß Fig.8 ist die Überwachungsspannung für die rechte Endlage angelegt und es ist ersichtlich, dass ein Fehlverhalten einzelner Kontaktschalter nicht erkannt wird. Bei korrekter Funktionsweise aller Schaltkontakte, wobei der Schaltkontakt 20 offen wäre, und der Schaltkontakt 21 geschlossen wäre, müsste der Prüfstromkreis über den Schaltkontakt 21 verlaufen, wie mit strichlierter Linie angedeutet ist. Bei einer Fehlfunktion der zu einem Schalterbauteil gemäß dem Schalterbauteil 11 bzw. 12 zusammengefassten Schaltkontakte 20 und 21 (wie in Fig.8 dargestellt) ist jedoch der Schaltkontakt 20 geschlossen und der Schaltkontakt 21 offen, sodass der Überwachungsstromkreis über den Schaltkontakt 20 dennoch geschlossen wird. Eine Fehlfunktion wird vom Stellwerk hierbei nicht erkannt, da die einzelnen Schaltkontakte parallel geschaltet sind, sodass kein Summensignal zur Verfügung steht, welches auch die Fehlfunktion eines einzigen Schaltkontaktes anzeigen würde.

Erfindungsgemäß wird daher vorgeschlagen, dass die Schaltkontakte mehrerer Prüfebenen miteinander verschaltet sind, und zwar in einer Weise, dass in den jeweiligen Endlagen alle geschlossenen Schaltkontakte der miteinander verbundenen Prüfebenen in Serie geschaltet sind. Eine schematische Darstellung einer erfindungsgemäßen Überwachungseinrichtung ist in Fig.9 dargestellt. Die einzelnen Prüfebenen sind mit 17, 18 und 19 bezeichnet und es sind Schalterbauteile A, B, C und D ersichtlich, welche jeweils zwei Schaltkontakte mit voneinander verschiedenen Schaltstellungen umfassen. In den nachfolgenden Figuren werden die Schaltkontakte der einzelnen Schalterbauteil mit A1/2, A3/4, B1/2, B3/4, C1/2, C3/4 und D1/2, D3/4 bezeichnet, wobei jeweils zwei Schaltkontakte in einem Schalterbauteil integriert werden können, beispielsweise die Schaltkontakte A1/2 und A3/4 in dem Schalterbauteil A. Die Schalterbauteile können hierbei so aufgebaut sein wie in Fig. 2a und 2b dargestellt. Der Antriebsmotor ist mit M und das Stellwerk mit St bezeichnet. In Fig.10 ist die Verschaltung der einzelnen Schaltkontakte dargestellt, wobei aufbauend auf einer ersten Antriebsendlagenüberwachung 22 drei weitere Prüfebenen 17, 18 und 19 aneinander gereiht und in Serie geschaltet sind. In der in Fig.10 dargestellten Endlage ist der Überwachungsstromkreis geschlossen und optisch hervorgehoben. Es ist ersichtlich, dass alle in dieser Endlage geschlossenen Schaltkontakte in Serie geschaltet sind, wobei der Überwachungsstromkreis jeweils über die Schaltkontakte A1/2, B1/2, C3/4 und D3/4 der einzelnen Prüfebenen verläuft. In der anderen Endlage würde sich ein Überwachungsstromkreis über die Schaltkontakte C1/2, D1/2, A3/4 und B3/4 der einzelnen Prüfebenen ergeben, wie mit strichlierter Linie angedeutet ist. Es ist ersichtlich, dass der Überwachungsstromkreis alle jeweils geschlossenen Schaltkontakte in Serie verbindet, sodass die Fehlfunktion eines einzigen in der Reihe befindlichen Schaltkontaktes eine Unterbrechung des Überwachungsstromkreises verursacht, sodass jederzeit die Fehlfunktion eines einzigen Schaltkontaktes erkannt werden kann. Die den beiden Endlagen entsprechenden Überwachungsstromkreise (in Fig.10 mit voller Linie und mit strichlierter Linie dargestellt) sind über Verbindungen 23 verbunden, sodass sich bei Fehlfunktion irgend eines der Schaltkontakte eine Sternverschaltung ergibt, sodass während der Umstellung der Drehstrommotor weiterläuft und aus der Überschreitung der vorgegebenen Umstellzeit stellwerkseitig das Fehlverhalten erkannt wird. In Fig.11 ist hierbei die Situation dargestellt, bei welcher der Schalterbauteil, welcher die Schaltkontakte B1/2 und B3/4 in der Prüfebene 19 umfasst, das Erreichen der gewünschten Endlage nicht anzeigt, sodass der Überwachungsstromkreis unterbrochen wird und sich eine Sternpunktverbindung mit dem Sternpunkt 10 ergibt, sodass der Drehstrommotor weiter mit voller Leistung läuft. Damit verlagert sich der Anschlusspunkt für den Sternpunkt der ersten Prüfebene bei herkömmlicher Vier-Drahttechnik unter Einbeziehung der einzelnen Prüfebenen und ermöglicht damit die Führung des Überwachungsstrompfades durch die einzelnen Sternpunkte der Prüfebenen.

In der untersten Verschaltungsebene 22 kann eine sich selbst überwachende Überwachungseinheit vorgesehen sein oder eine kreuzweise Verschaltung von zwei Schalterbauteilen, wie dies beispielsweise für die Schalterbauteile B und D in Fig.10 angedeutet ist. Eine derartige kreuzweise Verschaltung gewährleistet eine laufende Überprüfbarkeit aller nachgereihten Kontakte in der jeweiligen Endlage nach Anlegen des Prüfstromkreises. Alternativ kann ein gesonderter Schalterbauteil E zum Einsatz gelangen, wie dies in Fig.16 dargestellt ist. Der Schalterbauteil E kann hierbei gemäß Fig.2b ausgebildet sein.

Eine externe Zusatzeinrichtung, wie z.B. eine Auffahrmeldeeinrichtung 32 kann in diese Einrichtung zur Fernüberwachung von Weichen integriert sein.

Die erfindungsgemäße Prüfeinrichtung lässt sich auch in einen gesonderten Vierdrahtüberwachungskreis integrieren. In Fig.12. ist eine Kontaktverschaltung dargestellt, welche ein in beide Richtungen wirksames Überwachungsrelais 23 umfasst. Fällt ein einziger der zahlreichen Schaltkontakte aus, so kann der eingespeiste Überwachungsstrom von beispielsweise 48 Volt nicht fließen und die Weichenanlage muss überprüft werden. Im Gegensatz zur Darstellung gemäß Fig.12, bei welcher der Überwachungsstromkreis geschlossen ist und daher keine Fehlermeldung angezeigt wird, wird der Schalterbauteile A bei der Umstellung gemäß Fig.13 bei Erreichen der gewünschten Endlage nicht umgeschaltet, sodass das Überwachungsrelais kurzgeschlossen wird und dies als Fehlermeldung im Stellwerk angezeigt wird.

Insgesamt ist es vorteilhaft, wenn bei der erfindungsgemäßen Überprüfungseinrichtung eine Anzahl von Schaltkontakten mit einander verschaltet ist, welche einem ganzzahligen Vielfachen von 8 entspricht, und es ist daher erforderlich, dass bei Anordnung von nur zwei Schalterbauteilen in einer Prüfebene eine Gruppe von jeweils vier Schalterbauteilen zusammengefasst werden, sodass jeweils eine Gruppe von zwei Schalterbauteilen in entspannter Lage und zwei Schalterbauteile in gespannter Lage angeordnet sind, wie dies in den Fig.9 bis 11 bei der Prüfebene 19 der Fall ist. Eine Prüfebene kann in der Antriebsebene oder innerhalb der Erstreckung der Zunge oder des beweglichen Herzstücks angeordnet sein.

In Fig.14 ist eine weitere Bauart eines Schalterbauteil 25, 26 dargestellt, in welchem jeweils drei Schaltkontakte zusammengefasst sind. Der Schalterbauteil 25 weist die Schaltkontakte 27, 28 29 auf. Den in jeweils einem Schalterbauteil 25 bzw. 26 angeordneten Schaltkontakten 27, 28, 29 bzw. 24, 30, 31 ist ein gemeinsames Betätigungsglied 13 zugeordnet, welches beispielsweise mit einer Prüfstange 14 ausgebildeten Nuten 15 und 16 zusammenwirkt Der Schalterbauteil 26 rastet mit dem Betätigungsglied 13 in der Nut 15 ein und befindet sich in der entspannten Lage, wobei der Schaltkontakt 30 geschlossen und die Kontakte 24 und 31 geöffnet sind. Der Schalterbauteil 25 hingegen befindet sich in der gespannten Lage, wobei die Schaltkontakte 27 und 28 geschlossen und der Schaltkontakt 29 geöffnet ist. Die in Fig.14 dargestellten Schalterstellungen entsprechen einer der beiden Endlagen der Weichenzunge bzw. des beweglichen Herzstücks.

Die erfindungsgemäße Prüfeinrichtung läßt sich durch Schalterbauteile aufbauen, wie in Fig.14 beschrieben. Es ist ersichtlich, dass wiederum alle in der Endlage geschlossenen Schaltkontakte in Serie geschaltet sind und sich ein Überwachungsstromkreis, wie in Fig.15 dargestellt, schließt, welcher über die Schaltkontakte A11/12 und C4/3 und C13/14 der einzelnen Prüfebenen verläuft.

## Patentansprüche

1. Einrichtung zum Fernüberwachen von über vier Leitungen z.B. drehstrombetriebenen Weichenantrieben oder eines über vier Leitungen betriebenen Überwachungsstromkreises mit in Abhängigkeit von der Position der Weiche geschalteten Kontakten, über die sich nach dem Erreichen der jeweiligen Endlage ein über die vier Leitungen geführter Überwachungsstromkreis für einen z.B. gleichspannungsgespeisten Weichen-Überwacher schließt, wobei eine Mehrzahl von in Schienenlängsrichtung versetzt angeordneten Prüfebenen (17,18,19) vorgesehen ist und in jeder Prüfebene wenigstens vier Schaltkontakte (A 1/2, A 3/4, C 1/2, C 3/4) miteinander verschaltet und derart mit bewegten Teilen des Weichenantriebs oder der Weiche, z.B. einer Prüferstange, zusammenwirken, dass sich in einer Endlage jeweils zwei Schaltkontakte (A 1/2, C 3/4 bzw. C 1/2, A 3/4) in geschlossener und zwei Schaltkontakte (C 1/2, A 3/4 bzw. A 1/2 , C 3/4) in offener Schaltstellung befinden und die Schaltstellung jedes Schaltkontaktes (A 1/2, A 3/4, C 1/2, C 3/4) bei Umstellung in die andere Endlage einmal geändert wird, **dadurch gekennzeichnet, dass** die Schaltkontakte (A 1/2, A 3/4, C 1/2, C 3/4) mehrerer Prüfebenen (17,18,19) derart miteinander verschaltet sind, dass in den jeweiligen Endlagen alle geschlossenen Schaltkontakte (A 1/2, C 3/4 bzw. C 1/2, A 3/4) der miteinander verbundenen Prüfebenen (17,18,19) zur Ausbildung jeweils eines Überwachungsstromkreises in Serie geschaltet sind.

2. Einrichtung nach Anspruch 1, **dadurch gekennzeichnet, dass** Motorwicklungen (U,V,W) eines Drehstrommotors mit den Schaltkontakten (A 1/2, A 3/4, C 1/2, C 3/4) in Serie geschaltet und über diese an das Drehstromnetz anschaltbar sind.

3. Einrichtung nach Anspruch 1 oder 2, **dadurch gekennzeichnet, dass** der der einen Endlage entsprechende Überwachungsstromkreis und der der anderen Endlage entsprechende Überwachungsstromkreis miteinander verbunden sind, sodass die Überwachungsstromkreise bei Auftreten einer Fehlfunktion wenigstens eines Schaltkontaktes oder Fehlumstellung der Weiche in wenigstens einer Prüfebene zu einer Sternpunktverbindung verschaltet werden.

4. Einrichtung nach Anspruch 1,2 oder 3, **dadurch gekennzeichnet, dass** jeweils zwei Schaltkontakte (A 1/2, A 3/4 bzw. B 1/2, B 3/4 bzw. C 1/2, C 3/4 bzw. D 1/2, D 3/4) einer Prüfebene (17,18,19), welche voneinander verschiedene Schaltstellungen aufweisen, in einem Schalterbauteil (A,B,C,D) zusammengefasst sind und mit einem gemeinsamen Betätigungsglied zusammenwirken.

5. Einrichtung nach einem der Ansprüche 1 bis 4, **dadurch gekennzeichnet, dass** die Summe der Schaltkontakte aller Prüfebenen (17,18,19) einem ganzzahligen Vielfachen von acht entspricht.

6. Einrichtung nach einem der Ansprüche 1 bis 5, **dadurch gekennzeichnet, dass** wenigstens zwei Schaltkontakte (A 1/2, B 1/2) in derselben Schaltstellung und derselben Endlage in Serie geschaltet sind.

7. Einrichtung nach einem der Ansprüche 1 bis 6, **dadurch gekennzeichnet, dass** zwei Schaltkontakte (A 1/2, A 3/4) mit voneinander verschiedener Schaltstellung eines Schalterbauteils (A) für dieselbe Endlage miteinander verknüpft sind.

8. Einrichtung nach einem der Ansprüche 1 bis 3 und 7, **dadurch gekennzeichnet, dass** drei Schaltkontakte (27,28,29), wovon wenigstens zwei voneinander verschiedene Schaltstellungen aufweisen, in einem Schalterbauteil (25) zusammengefasst sind und mit einem gemeinsamen Betätigungsglied (13) zusammenwirken.

9. Einrichtung nach einem der Ansprüche 1 bis 8, **dadurch gekennzeichnet, dass** in einer ersten der miteinander verbundenen Prüfebenen eine gesonderte, selbstüberwachende Überprüfungseinheit angeordnet ist.

10. Einrichtung nach einem der Ansprüche 1 bis 8, **dadurch gekennzeichnet, dass** die einer ersten (22) der miteinander verbundenen Prüfebenen zugeordneten Schalterbauteile (B1/2, B 3/4, D 1/2, D 3/4) untereinander kreuzweise verschaltet sind.

## Claims

1. A device for the remote monitoring of railway switch drives operated via four lines, for instance by three-phase current, or of a monitoring circuit operated via four lines and including electric contacts which are switched as a function of the position of the railway switch and via which, upon arrival in the respective end position of the switch tongue, a monitoring circuit is closed across said four lines for a railway switch monitor fed, for instance, by direct voltage, wherein a plurality of checking planes (17, 18, 19) arranged in an offset manner in the longitudinal direction of the rails are provided and in each checking plane at least four electric switching contacts (A1/2, A3/4, C1/2, C3/4) are circuited together and cooperate with moved parts of the railway switch drive or railway switch, for instance a check rod, in a manner that in an end position of the switch tongue two electric switching contacts (A1/2, C3/4 and C1/2, A3/4, respectively) are each in the closed, and two electric switching contacts (C1/2, A3/4 and A1/2, C3/4, respectively) are each in the open, switching position and the switching position of each of the electric switching contacts (A1/2, A3/4, C1/2, C3/4) is changed once at a changeover into the other end position of the switch tongue, **characterized in that** the electric switching contacts (A1/2, A3/4, C1/2, C3/4) of several checking planes (17, 18, 19) are connected with one another in a manner that in the respective end positions of the switch tongue all of the closed electric switching contacts (A1/2, C3/4 and C1/2, A3/4, respectively) of said checking planes (17, 18, 19) connected with one another are connected in series to form a respective monitoring circuit.

2. A device according to claim 1, **characterized in that** motor windings (U, V, W) of a three-phase motor are connected in series with the electric switching contacts (A1/2, A3/4, C1/2, C3/4) and connectable to the three-phase mains via the same.

3. A device according to claim 1 or 2, **characterized in that** the monitoring circuit corresponding to one of the end positions of the switch tongue and the monitoring circuit corresponding to the other of the end positions of the switch tongue are connected with each other in a manner that the monitoring circuits will be connected to a star point connection at the occurrence of a malfunction of at least one of the electric switching contacts or a faulty changeover of the railway switch in at least one checking plane.

4. A device according to claim 1, 2 or 3, **characterized in that** two electric switching contacts (A1/2, A3/4 or B1/2, B3/4 or C1/2, C3/4 or D1/2, D3/4, respectively) each of a checking plane (17, 18, 19), which have different switching positions, are combined in an electric switch component (A, B, C, D) and cooperate with a common actuating member.

5. A device according to any one of claims 1 to 4, **characterized in that** the number of electric switching contacts of all checking planes (17, 18, 19) corresponds to an integral multiple of eight.

6. A device according to any one of claims 1 to 5, **characterized in that** at least two electric switching contacts (A1/2, B1/2) are connected in series having the same switching position at the same end position of the switch tongue.

7. A device according to any one of claims 1 to 6, **characterized in that** two electric switching contacts (A1/2, A3/4) having different switching positions, of an electric switch component (A) are linked with each other for the same end position of the switch tongue.

8. A device according to any one of claims 1 to 3 and 7, **characterized in that that** three electric switching contacts (27, 28, 29), of which at least two comprise different switching positions, are combined in an electric switch component (25) to cooperate with a common actuating member (13).

9. A device according to any one of claims 1 to 8, **characterized in that** a separate, self-monitoring checking unit is arranged in a first one of said checking planes connected with one another.

10. A device according to any one of claims 1 to 8, **characterized in that** the electric switch components (B1/2, B3/4, D1/2, D3/4) allocated to a first one of said checking planes connected with one another are crosswisely circuited.

## Revendications

1. Dispositif pour la surveillance à distance de moteurs d'aiguille entraînés par exemple par un courant triphasé via quatre lignes ou d'un circuit de surveillance fonctionnant sur quatre lignes avec des contacts commutés en fonction de la position de l'aiguille, par lesquels, lorsque la position de fin de course correspondante est atteinte, un circuit de surveillance passant par les quatre lignes se ferme pour un contrôleur d'aiguille alimenté par exemple en courant continu, une pluralité de niveaux de contrôle (17, 18, 19) décalés dans le sens longitudinal du rail étant prévue et au moins quatre contacts de commutation (A 1/2, A 3/4, C 1/2, C 3/4) étant câblés les uns avec les autres dans chaque niveau de contrôle et coopérant avec des parties mobiles du moteur d'aiguille ou de l'aiguille, par exemple une tige de contrôle, de telle manière que dans chaque position de fin de course, deux contacts de commutation (A 1/2, C 3/4 ou C 1/2, A 3/4) soient fermés et deux contacts de commutation (C 1/2, A 3/4 ou A 1/2, C 3/4) soient ouverts et que la position de commutation de chaque contact de commutation (A 1/2, A 3/4, C 1/2, C 3/4) change une fois lors du passage dans l'autre position de fin de course, **caractérisé en ce que** les contacts de commutation (A 1/2, A 3/4, C 1/2, C 3/4) de plusieurs niveaux de contrôle (17, 18, 19) sont reliés entre eux de telle sorte que dans chaque position de fin de course, tous les contacts de commutation fermés (A 1/2, C 3/4 ou C 1/2, A 3/4) des niveaux de contrôle (17, 18, 19) reliés entre eux soient connectés en série pour former à chaque fois un circuit de surveillance.

2. Dispositif selon la revendication 1, **caractérisé en ce que** des enroulements de moteur (U, V, W) d'un moteur à courant triphasé sont montés en série avec les contacts de commutation (A 1/2, A 3/4, C 1/2, C 3/4) et peuvent être connectés par l'intermédiaire de ceux-ci au réseau de courant triphasé.

3. Dispositif selon la revendication 1 ou 2, **caractérisé en ce que** le circuit de surveillance correspondant à une position de fin de course et le circuit de surveillance correspondant à l'autre position de fin de course sont reliés l'un à l'autre, de sorte que les circuits de surveillance sont commutés dans un montage en étoile en cas de dysfonctionnement d'au moins un contact de commutation ou d'erreur de position de l'aiguille dans au moins un niveau de contrôle.

4. Dispositif selon la revendication 1, 2 ou 3, **caractérisé en ce que** deux contacts de commutation (A 1/2, A 3/4 ou B 1/2, B 3/4 ou C 1/2, C 3/4 ou D 1/2, D 3/4) d'un niveau de contrôle (17, 18, 19) ayant des positions de commutation différentes l'un de l'autre sont réunis dans un élément de commutateur (A, B, C, D) et coopèrent avec un organe d'actionnement commun.

5. Dispositif selon l'une ou l'ensemble des revendications 1 à 4, **caractérisé en ce que** la somme des contacts de commutation de tous les niveaux de contrôle (17, 18, 19) est un multiple entier de huit.

6. Dispositif selon l'une ou l'ensemble des revendications 1 à 5, **caractérisé en ce qu'**au moins deux contacts de commutation (A 1/2, B 1/2) ayant la même position de commutation et la même position de fin de course sont connectés en série.

7. Dispositif selon l'une ou l'ensemble des revendications 1 à 6, **caractérisé en ce que** deux contacts de commutation (A 1/2, A 3/4) d'un élément de commutateur (A) ayant une position de commutation différente sont reliés entre eux pour la même position de fin de course.

8. Dispositif selon l'une ou l'ensemble des revendications 1 à 3 et 7, **caractérisé en ce que** trois contacts de commutation (27, 28, 29), dont deux au moins ont des positions de commutation différentes l'un de l'autre, sont réunis dans un élément de commutateur (25) et coopèrent avec un organe d'actionnement (13) commun.

9. Dispositif selon l'une ou l'ensemble des revendications 1 à 8, **caractérisé en ce qu'**une unité de contrôle séparée, assurant sa propre surveillance, est disposée dans un premier des niveaux de contrôle reliés entre eux.

10. Dispositif selon l'une ou l'ensemble des revendications 1 à 8, **caractérisé en ce que** les composants de commutateur (B 1/2, B 3/4, D 1/2, D 3/4) associés à un premier (22) des niveaux de contrôle reliés entre eux sont connectés en croix les uns avec les autres.
